# FASCICULE DE BREVET EUROPEEN

(11) **EP 2 769 599 B1**
(45) Date de publication et mention de la délivrance du brevet: **16.12.2015**
(21) Numéro de dépôt: 12787769.4
(22) Date de dépôt: 16.10.2012
(51) Int. Cl.: F21V 29/70, H05B 33/08

(54) **DISPOSITIF D'ÉCLAIRAGE À DIODE ÉLECTROLUMINESCENTE AVEC MOYENS DE CONTRÔLE DE L'ALIMENTATION ÉLECTRIQUE ET DE LA SOURCE LUMINEUSE**
LED-BELEUCHTUNGSVORRICHTUNG MIT VORRICHTUNG ZUR STEUERUNG DER ELEKTRISCHEN STROMVERSORGUNG UND LICHTQUELLE
LIGHT-EMITTING DIODE LIGHTING DEVICE HAVING MEANS FOR CONTROLLING THE ELECTRICAL POWER SUPPLY AND THE LIGHT SOURCE

(30) Priorité: 17.10.2011 FR 1159381
(43) Date de publication de la demande: 27.08.2014
(73) Titulaire: Lucibel SA, 92500 Rueil Malmaison (FR)
(72) Inventeur: HOUOT, Jean-Laurent, F-38110 Saint Clair de la Tour (FR)
(74) Mandataire: Martin, Marie-Aude
(86) Numéro de dépôt international: PCT/FR2012/052354
(87) Numéro de publication internationale: WO 2013/057419

(56) Documents cités:
- GB-A- 2 479 222
- US-A- 6 081 993
- US-A1- 2003 214 414
- US-B1- 6 294 983

## Description

La présente invention concerne un dispositif d'éclairage à diode électroluminescente.

Les lampes à diode électroluminescente connaissent depuis quelques années un essor important. Cet essor tient aux avantages que présentent ces lampes par rapport aux lampes à incandescence ou aux lampes fluorescentes connues. Parmi ces avantages peuvent être cités leur consommation d'énergie moindre, leur bonne résistance mécanique ou encore leur durée de vie sensiblement plus importante.

En conséquence de cette durée de vie accrue des lampes à diode électroluminescente par rapport aux autres types de lampes, l'alimentation électrique des lampes à diode électroluminescente tend généralement à tomber en panne avant la ou les diodes électroluminescentes formant source lumineuse.

Lorsqu'une lampe à diode électroluminescente cesse anormalement d'émettre se pose le problème de la détermination de l'origine de la panne. Compte-tenu de la durée de vie importante des lampes à diode électroluminescente, il est souvent nécessaire de contrôler le fonctionnement de l'alimentation électrique de ces lampes. Or l'alimentation électrique des lampes à diode électroluminescente peut être difficle d'accès, ce qui rend le contrôle de leur fonctionnement peu pratique.

Aussi la présente invention a pour but de pallier tout ou partie de ces inconvénients en proposant un dispositif d'éclairage à diode électroluminescente permettant de contrôler aisément le fonctionnement de l'alimentation électrique afin de déterminer l'origine d'un fonctionnement défectueux du dispositif, sans nécessairement devoir accéder à l'alimentation électrique.

A cet effet, la présente invention a pour objet un dispositif d'éclairage à diode électroluminescente comprenant :
(i) au moins une lampe à diode électroluminescente comprenant au moins une diode électroluminescente formant source lumineuse, un dissipateur thermique permettant d'évacuer la chaleur générée au cours du fonctionnement de la ou des diodes électroluminescentes formant source lumineuse,
(ii) une alimentation électrique comprenant notamment un transformateur et destinée à être raccordée à un réseau électrique afin d'alimenter la ou les diodes électroluminescentes formant source lumineuse,
caractérisé en ce que le dispositif comprend en outre des moyens de contrôle du fonctionnement de l'alimentation électrique et de la source lumineuse, comprenant un voyant lumineux destiné à être alimenté par l'alimentation électrique et connecté électriquement à l'alimentation électrique en parallèle de la ou des diodes électroluminescentes formant source lumineuse, le voyant lumineux étant localisé sur chaque lampe à diode électroluminescente.

Ainsi, l'invention permet de contrôler aisément l'état de fonctionnement de l'alimentation électrique, sans avoir besoin d'accéder pour autant à cette alimentation électrique. Les moyens de contrôle du fonctionnement de l'alimentation électrique sont en effet situés sur la lampe à diode électroluminescente et sont de ce fait aisément accessibles à toute personne souhaitant contrôler le fonctionnement de l'alimentation électrique. Il suffit de démonter la lampe à diode électroluminescente du support auquel elle est fixée, comme la plupart des ampoules électriques, pour accéder à ces moyens de contrôle. Le contrôle du fonctionnement de l'alimentation électrique s'effectue visuellement, d'un simple coup d'oeil, car les moyens de contrôle comprennent un voyant lumineux. Ce voyant lumineux étant alimenté par l'alimentation électrique, un lien peut être directement établi par l'utilisateur entre le fonctionnement de l'alimentation électrique et l'allumage ou non de ce voyant lumineux.

Selon une autre caractéristique du dispositif d'éclairage à diode électroluminescente selon l'invention, les moyens de contrôle sont localisés à l'arrière du dissipateur thermique.

Une personne souhaitant contrôler le fonctionnement de l'alimentation électrique n'a qu'à démonter la lampe à diode électroluminescente de son support et la retourner pour avoir directement accès aux moyens de contrôle. De plus, lorsque la lampe à diode électroluminescente est en place pour éclairer un local (par exemple), les moyens de contrôle sont avantageusement non visibles du fait de cette localisation.

De manière avantageuse, le voyant lumineux est une diode électroluminescente.

Avantageusement, les moyens de contrôle comprennent également un organe de commande apte à fermer un circuit électrique comprenant l'alimentation électrique et le voyant lumineux lorsque l'organe de commande est actionné, en vue de permettre l'allumage du voyant lumineux le cas échéant.

L'organe de commande peut être un bouton poussoir coopérant avec un interrupteur.

Lorsque le bouton poussoir est enfoncé par un utilisateur, celui-ci active un interrupteur fermant la boucle électrique comprenant l'alimentation électrique et le voyant lumineux. Ainsi, si l'alimentation électrique fonctionne, le voyant lumineux s'allume. Cela signifie alors que l'origine de la panne provient de la lampe à diode électroluminescente. En revanche, dans l'hypothèse où l'alimentation électrique est défectueuse, le voyant lumineux ne s'allume pas. La lampe à diode électroluminescente est mise hors de cause.

On comprendra mieux les buts, aspects et avantages de la présente invention d'après la description détaillée donnée ci-après d'un mode de réalisation, donné à titre d'exemple non limitatif, en se référant aux dessins annexés dans lesquels :
- La figure 1 est une vue en perspective de la partie avant d'une lampe à diode électroluminescente d'un dispositif selon un mode de réalisation de l'invention,
- La figure 2 est une vue en perspective de la partie arrière d'une lampe à diode électroluminescente d'un dispositif selon un mode particulier de réalisation de la présente invention,
- La figure 3 est une vue représentant un circuit électrique d'un dispositif selon un mode de réalisation de l'invention.

La figure 1 montre la partie avant d'une lampe 2 à diode électroluminescente destinée à équiper un dispositif 1 d'éclairage à diode électroluminescente selon l'invention. La lampe 2 comprend notamment une pluralité de diodes électroluminescentes 3 formant source lumineuse, qui permettent d'éclairer par exemple un local. La lampe 2 à diode électroluminescente comprend également un dissipateur thermique 5 permettant d'évacuer la chaleur générée au cours du fonctionnement de la lampe 2, lorsque la ou les diodes électroluminescentes émettent de la lumière.

La figure 2 montre la partie arrière de la lampe 2 à diode électroluminescente.

Le dispositif d'éclairage 1 comprend également une alimentation électrique 7. L'alimentation électrique 7 est destinée à être reliée à un réseau électrique (non représenté) afin d'alimenter la ou les diodes électroluminescentes 3 formant source lumineuse. Il peut s'agir du réseau électrique du local dans lequel se trouve le dispositif 1. L'alimentation électrique 7 comprend notamment un transformateur. Elle peut également comprendre une source de courant afin de contrôler la ou les diodes électroluminescentes 2 en courant.

La ou les diodes électroluminescentes 3 formant source lumineuse peuvent être de forte puissance, c'est-à-dire de puissance supérieure à 1 Watt.

De manière tout à fait avantageuse, le dispositif 1 comprend des moyens de contrôle de l'état de fonctionnement de l'alimentation électrique 7. Dans l'exemple de réalisation présenté sur les figures 2 et 3, ces moyens de contrôle comprennent un voyant lumineux 9. Le voyant lumineux 9 est solidaire de la lampe 2 à diode électroluminescente. Il peut être avantageusement localisé à l'arrière du dissipateur thermique 5, comme cela est visible sur la figure 2.

Le voyant lumineux 9 peut être une diode électroluminescente, comme cela est représenté sur la figure 3. Le cas échéant, il peut s'agir d'une diode électroluminescente de faible puissance, c'est-à-dire de puissance inférieure à 1 Watt.

Le voyant lumineux 9 est alimenté par l'alimentation électrique 7. Le voyant lumineux 9 est branché en parallèle de la ou des diodes électroluminescentes 3 formant source lumineuse. Le voyant lumineux 9 est donc branché en parallèle de la ou des lampes 2 à diode électroluminescente.

La figure 3 montre un circuit électrique d'alimentation de la ou des lampes 2 comprises dans le dispositif 1. Les diodes électroluminescentes 3 de chaque lampe 2 sont reliées en série. Dans l'exemple de la figure 3, en pointillés est représentée une série de diodes électroluminescentes 2 d'une première lampe 2, branchée en parallèle de la série de diodes électroluminescentes 2 représentée en traits pleins et formant une source lumineuse d'une deuxième lampe 2. La figure 3 est un schéma représentatif du fonctionnement du dispositif 1 ; le voyant lumineux 9 est avantageusement placé à l'arrière de chaque lampe 2 à diode électroluminescente.

Le circuit électrique comprend le voyant lumineux 9. Il est également pourvu d'une résistance 11 électrique branchée en série avec le voyant lumineux 9 et d'un interrupteur 12, également branché en série avec le voyant lumineux 9.

Les moyens de contrôle comprennent avantageusement un organe de commande, par exemple un bouton poussoir 14, permettant de maintenir en position fermée l'interrupteur 12 lorsque cet organe de commande est activé (par exemple lorsque le bouton poussoir 14 est enfoncé par un utilisateur). L'interrupteur 12 est maintenu en position ouverte lorsque l'organe de commande est désactivé. Le bouton poussoir 14 peut être situé à l'arrière du dissipateur thermique 3, à proximité du voyant lumineux 9, comme cela est visible sur la figure 2.

En fonctionnement, le dispositif 1 d'éclairage à diode électroluminescente selon l'invention permet de contrôler aisément l'état de fonctionnement de l'alimentation électrique 7, sans avoir besoin d'accéder pour autant à cette alimentation électrique 7. Lorsqu'une lampe 2 du dispositif 1 cesse anormalement d'émettre de la lumière, il suffit à un utilisateur de démonter cette lampe 2 à diode électroluminescente du support auquel elle est fixée, de la retourner pour visualiser sa partie arrière où se trouve le voyant lumineux 9, et d'appuyer sur le bouton poussoir 14. Si le voyant lumineux 9 s'allume, cela signifie qu'il est alimenté, et par conséquent que l'alimentation électrique 7 fonctionne. Dans ce cas, l'utilisateur peut en déduire que c'est la lampe 2 qui est défectueuse. En revanche, si le voyant lumineux 9 ne s'allume pas lorsque le bouton poussoir 14 est enfoncé, cela signifie que l'alimentation électrique 7 est défectueuse et qu'il convient de la réparer ou de la remplacer. Avec un dispositif 1 d'éclairage à diode électroluminescente selon l'invention, l'origine d'une panne peut donc être aisément identifiée par un utilisateur, sans que ce dernier ait besoin d'accéder à cette fin à l'alimentation électrique 7, qui est fréquemment plus difficile d'accès que les lampes 2 à diode électroluminescente.

Bien que l'invention ait été décrite en liaison avec des exemples particuliers de réalisation, il est bien évident qu'elle n'y ait nullement limitée et qu'elle comprend tous les équivalents techniques des moyens décrits ainsi que leurs combinaisons si celles-ci entrent dans le cadre de l'invention.

## Revendications

1. Dispositif (1) d'éclairage à diode électroluminescente comprenant :
(i) au moins une lampe (2) à diode électroluminescente comprenant au moins une diode électroluminescente (3) formant source lumineuse, un dissipateur thermique (5) permettant d'évacuer la chaleur générée au cours du fonctionnement de la ou des diodes électroluminescentes (3) formant source lumineuse,
(ii) une alimentation électrique (7) comprenant notamment un transformateur et destinée à être raccordée à un réseau électrique afin d'alimenter la ou les diodes électroluminescentes (3) formant source lumineuse,
**caractérisé en ce que** le dispositif (1) comprend en outre des moyens de contrôle du fonctionnement de l'alimentation électrique (7) et de la source lumineuse, comprenant un voyant lumineux (9) destiné à être alimenté par l'alimentation électrique (7) et connecté électriquement à l'alimentation électrique (7) en parallèle de la ou des diodes électroluminescentes (3) formant source lumineuse, le voyant lumineux (9) étant localisé sur chaque lampe (2) à diode électroluminescente.

2. Dispositif (1) d'éclairage à diode électroluminescente selon la revendication 1, **caractérisé en ce que** les moyens de contrôle sont localisés à l'arrière du dissipateur thermique (5).

3. Dispositif (1) d'éclairage à diode électroluminescente selon la revendication 1 ou la revendication 2, **caractérisé en ce que** le voyant lumineux (9) est une diode électroluminescente.

4. Dispositif (1) d'éclairage à diode électroluminescente selon l'une des revendications 1 à 3, **caractérisé en ce que** les moyens de contrôle comprennent également un organe de commande apte à fermer un circuit électrique comprenant l'alimentation électrique (7) et le voyant lumineux (9) lorsque l'organe de commande est actionné, en vue de permettre l'allumage du voyant lumineux (9) le cas échéant.

5. Dispositif (1) d'éclairage à diode électroluminescente selon la revendication 4, **caractérisé en ce que** l'organe de commande est un bouton poussoir (14) coopérant avec un interrupteur (12).

## Patentansprüche

1. LED-Beleuchtungsvorrichtung (1), umfassend:
(i) mindestens eine LED-Leuchte (2), die mindestens eine eine Lichtquelle bildende LED (3), einen Wärmeabstrahler (5), der erlaubt, die während der Funktion der eine Lichtquelle bildende(n) LED(s) (3) erzeugte Wärme abzuleiten,
(ii) eine Stromversorgung (7), die insbesondere einen Transformator umfasst und bestimmt ist, mit einem Stromnetz verbunden zu sein, um die eine Lichtquelle bildende(n) LED(s) zu versorgen
**dadurch gekennzeichnet, dass** die Vorrichtung (1) ferner Kontrollmittel der Funktion der Stromversorgung (7) und der Lichtquelle umfasst, die eine Leuchtanzeige (9) umfassen, die bestimmt ist, von der Stromversorgung (7) versorgt und elektrisch mit der Stromversorgung (7) parallel zu der oder den eine Lichtquelle bildenden LED(s) (3) verbunden zu sein, wobei die Leuchtanzeige (9) auf jeder LED-Leuchte (2) lokalisiert ist.

2. LED-Beleuchtungsvorrichtung (1) nach Anspruch 1, **dadurch gekennzeichnet, dass** sich die Kontrollmittel hinter dem Wärmeabstrahler (5) befinden.

3. LED-Beleuchtungsvorrichtung (1) nach Anspruch 1 oder Anspruch 2, **dadurch gekennzeichnet, dass** die Leuchtanzeige (9) eine LED ist.

4. LED-Beleuchtungsvorrichtung (1) nach einem der Ansprüche 1 bis 3, **dadurch gekennzeichnet, dass** die Kontrollmittel ebenfalls ein Steuerorgan umfassen, das imstande ist, einen Stromkreis zu schließen, der die Stromversorgung (7) und die Leuchtanzeige (9) umfasst, wenn das Steuerorgan betätigt wird, um gegebenenfalls das Einschalten der Leuchtanzeige (9) zu erlauben.

5. LED-Beleuchtungsvorrichtung (1) nach Anspruch 4, **dadurch gekennzeichnet, dass** das Steuerorgan ein Druckkopf (14) ist, der mit einem Schalter (12) zusammenarbeitet.

## Claims

1. Lighting electroluminescent device comprising :
(i) at least one light electroluminescent lamp (2) comprising at least one electroluminescent diode forming lighting source, a heat sink (5)to evacuate the heat generated during operation of the electroluminescent diode(s),
(ii) an electrical alimentation (7) comprising a transformer and intended to be connected to an electric network to electrically supply the electroluminescent diode(s) (3) forming the lighting source,
**characterized in that** the device (1) also comprises control means for controlling the electrical alimentation (7) and the lighting source, comprising a lighting indicator (9) intended to be supplied by the electrically supply (7) and electrically connected to the electrical alimentation (7) in parallel to the electroluminescent diode(s) (3) forming the lighting source, the lighting indicator (9) being located on each light electroluminescent lamp(2).

2. Lighting LED device (1) according to claim 1, **characterized in that** the control means are located on the rear of the heat sink (5).

3. Lighting LED device (1) according to claim 1 or claim 2, characterized the lighting indicator (9) is a electroluminescent diode.

4. Lighting LED device (1) according to claims 1 to 3, **characterized in that** the control means also comprises an actuator adapted to close an electrical circuit comprising the electrical supply (7) and the lighting indicator (9) when the actuator is activated, in order to allow the lighting of the lighting indicator where appropriate.

5. Lighting LED device (1) according to claim 4, characterized the actuator is a push button cooperating with an interruptor (12).
